# EUROPÄISCHE PATENTSCHRIFT

(11) **EP 1 044 319 B1**
(45) Veröffentlichungstag und Bekanntmachung des Hinweises auf die Patenterteilung: **03.11.2004**
(21) Anmeldenummer: 99952363.2
(22) Anmeldetag: 11.08.1999
(51) Int. Cl.: F01L 9/02

(54) **VERBRENNUNGSKRAFTMASCHINE**
INTERNAL COMBUSTION ENGINE
MOTEUR A COMBUSTION INTERNE

(30) Priorität: 14.08.1998 DE 19836902
(43) Veröffentlichungstag der Anmeldung: 18.10.2000
(73) Patentinhaber: ROBERT BOSCH GMBH, 70442 Stuttgart (DE)
(72) Erfinder: BOECKING, Friedrich, D-70499 Stuttgart (DE)
(86) Internationale Anmeldenummer: PCT/DE1999/002510
(87) Internationale Veröffentlichungsnummer: WO 2000/009866

(56) Entgegenhaltungen:
- DE-A- 3 739 775
- DE-A- 19 739 539
- DE-C- 4 209 590

## Beschreibung

Die vorliegende Erfindung betrifft eine Brennkraftmaschine mit mindestens einem Verbrennungsraum, der mindestens zwei jeweils in einer Ventilführung geführte und hydraulisch oder pneumatisch betätigbare Ventile aufweist, nämlich ein Einlassventil zum Einlass von Kraftstoff oder eines Kraftstoff-Luft-Gemisches in den Verbrennungsraum vor dem Verbrennungsvorgang und ein Auslassventil zum Auslass der Verbrennungsabgase aus dem Verbrennungsraum nach dem Verbrennungsvorgang.

Die vorliegende Erfindung betrifft außerdem eine Ventilanordnung umfassend eine Ventilführung und ein hydraulisch oder pneumatisch. betätigbares und in der Ventilführung geführtes Ventil.

### Stand der Technik

Derartige Brennkraftmaschinen mit hydraulisch oder pneumatisch betätigbaren Ventilen sind aus dem Stand der Technik bekannt. Sie haben gegenüber Brennkraftmaschinen mit nockenwellenbetätigten Ventilen den Vorteil, dass die Ventile unabhängig voneinander einzeln angesteuert werden können. Durch die variable Ventilansteuerung kann die Geräuschentwicklung reduziert und das Verbrauchs- und das Abgasverhalten der Brennkraftmaschinen deutlich verbessert werden.

Bei diesen bekannten Brennkraftmaschinen erweist es sich jedoch als nachteilig, dass die hydraulisch oder pneumatisch angesteuerten Ventile recht lange Ansprechzeiten aufweisen. So dauert es etwa 300 - 400 ms bis ein im Öffnen begriffenes Ventil auf einen entsprechenden Befehl einer Steuereinheit reagiert die Öffnungsbewegung beendet und in einer gewünschten Ventilstellung zum Stillstand kommt. Mit Hilfe einer derartigen Ansteuerung der Ventile kann beispielsweise der Hubanschlag der Ventile variiert werden: Aufgrund der langen Ansprechzeiten kann die Ansteuerung der Ventile lediglich mit einer eingeschränkten Genauigkeit erfolgen und eine Einbeziehung der hydraulischen oder pneumatischen Ventilansteuerung in eine Regelung ist darüber hinaus sehr aufwendig.

Aus der DE 37 39 775 A1 ist eine Brennkraftmaschine mit hydraulisch oder pneumatisch betätigbaren Ventilen der eingangs genannten Art bekannt. Den Ventilen ist jeweils ein elektrisch betätigbares Befestigungselement zugeordnet, durch welches das Ventil relativ zu der Ventilführung festgelegt werden kann. Eine solche Brennkraftmaschine mit hydraulisch oder pneumatisch betätigbaren Ventilen kann auch der DE 42 09 590 Cl entnommen werden.

Die Ventile der aus den beiden Druckschriften bekannten Brennkraftmaschinen können lediglich in vorbestimmten Stellungen, nämlich in der geöffneten und der geschlossenen Ventilstellung, festgelegt werden.

Der vorliegenden Erfindung liegt daher die Aufgabe zugrunde, eine Möglichkeit zu schaffen, dass Ventile von Brennkraftmaschinen in beliebigen Stellungen relativ zu den Ventil führungen festgelegt werden können.

Zur Lösung dieser Aufgabe schlägt die Erfindung ausgehend von der Brennkraftmaschine der eingangs genannten Art vor, dass die Ventile jeweils mittels eines elektrisch betätigbaren Klemmelements relativ zu der Ventilführung festlegbar sind.

### Vorteile der Erfindung

Durch den Einsatz der elektrisch betätigbaren Klemmelemente können die Ventile in einer beliebigen Ventilstellung relativ zu der Ventilführung festgelegt werden. Die Ansprechzeiten dieser elektrisch betätigbaren Klemmelemente sind sehr kurz. Mit ihrer Hilfe können die Reaktionszeiten der hydraulisch oder pneumatisch angesteuerten Ventile entscheidend verkürzt werden, indem zeitgleich mit der Hydraulik- oder Pneumatikanordnung auch die schneller ansprechenden elektrisch betätigbaren Klemmelemente angesteuert werden. Die Aktivierung der Klemmelemente bspw. während des Öffnens eines Ventils bewirkt ein kurzzeitiges Blockieren der hydraulischen oder pneumatischen Ventilbetätigungsanordnung. Die schnell ansprechenden Klemmelemente, die das Ventil relativ zu der Ventilführung festlegen, wirken dann entgegen der Hydraulik- oder Pneumatikanordnung, die solange versucht, die Öffnungsbewegung des Ventils fortzusetzen, bis auch sie auf das Steuersignal zum Beenden der Öffnungsbewegung anspricht. Das Blockieren bleibt jedoch ohne Folgen auf die hydraulische oder pneumatische Ventilbetätigungsanordnung, da die Ventilbetätigungsmittel (eine Flüssigkeit bzw. ein Gas) komprimierbar sind und dadurch federnd wirken.

Erfindungsgemäß,ist erkannt worden, dass die langen Ansprechzeiten der hydraulisch oder pneumatisch angesteuerten Ventile aufgrund der hohen Volumenströme innerhalb der Ventilbetätigungsanordnung auftreten. Durch den Einsatz zusätzlicher elektrisch betätigbarer Klemmelemente mit wesentlich kürzeren Ansprechzeiten können die Reaktionszeiten der Ventile der erfindungsgemäßen Brennkraftmaschine entscheidend verkürzt werden.

Ein Klemmelement kann das Ventil relativ zu der Ventilführung mittels Reibschluss festklemmen. Dadurch kommt es nicht zu einem abrupten oder schlagartigen Abbruch einer Ventilöffnungsbewegung nach Erreichen einer gewünschten Ventilöffnungsposition. Vielmehr wird das Ventil während der Öffnungsbewegung relativ zu der Ventilführung abgebremst. Außerdem kann ein Ventil durch den Einsatz des Klemmelements in einer beliebigen Öffnungsposition festgelegt werden.

Gemäß einer vorteilhaften Weiterbildung der Erfindung wird vorgeschlagen, dass der Ventilschaft einen Hubanschlag aufweist, der beim Öffnen des Ventils auf das Klemmelement trifft, und dass das Klemmelement in entspanntem Zustand durch den Hubanschlag in einer Klemmelementführung relativ zu der Ventilführung entgegen der Kraft eines Federelements axial verschiebbar ist. Das Klemmelement stellt einen variablen Hubanschlag dar, durch den der Ventilhub variable eingestellt werden kann. Das Klemmelement kann in entspanntem Zustand innerhalb der Ventilführung verschoben werden. Das Verschieben des Klemmelements in Richtung kleinerer Ventilhübe erfolgt mittels eines Federelements, das zwischen der Ventilführung und dem Klemmelement wirkt. Das Verschieben des Klemmelements in Richtung größere Hübe erfolgt durch den Hubanschlag das Ventilschafts während der Öffnungsbewegung des Ventils. Ist die gewünschte Ventilstellung erreicht, wird das Klemmelement aktiviert und das Ventil in seiner momentanen Stellung relativ zu der Ventilführung festgelegt.

Gemäß einer anderen vorteilhaften Weiterbildung der erfindungsgemäßen Brennkraftmaschine wird vorgeschlagen, dass der Ventilschaft einen Hubanschlag aufweist, der beim Öffnen des Ventils auf das Klemmelement trifft, und dass das Klemmelement in entspanntem Zustand in der Klemmelementführung relativ zu der Ventilführung entgegen der Kraft eines Federelements hydraulisch oder pneumatisch axial verschiebbar ist. Auch bei dieser Ausführungsform ermöglicht das Klemmelement eine variable Hubeinstellung. Das Klemmelement kann in entspanntem Zustand innerhalb der Ventilführung verschoben werden. Das Verschieben des Klemmelements in Richtung kleinerer Ventilhübe erfolgt mittels eines Federelements, das zwischen der Ventilführung und dem Klemmelement wirkt. Das Verschieben des Klemmelements in Richtung größere Hübe erfolgt mittels einer hydraulischen oder pneumatischen Verstellanordnung. Mittels der Verstellanordnung kann das Klemmelement unabhängig von einer Ventilöffnungsbewegung in eine beliebige Ventilhubbegrenzungsstellung gebracht werden. Ist die gewünschte Ventilhubstellung erreicht, wird das Klemmelement aktiviert und relativ zu der Ventilführung festgelegt. Das Ventil kann nunmehr nur so weit geöffnet werden, bis der Hubanschlag auf das Klemmelement trifft.

Oben wurden mehrere Ausführungsbeispiele geschildert, bei denen das Klemmelement in entspanntem Zustand relativ zu der Ventilführung verschiebbar ist und in aktiviertem Zustand relativ zu der Ventilführung festgelegt ist. Es ist aber auch denkbar, dass das Klemmelement in entspanntem Zustand relativ zu der Ventilführung festgelegt und in aktiviertem Zustand verschiebbar ist.

Vorzugsweise sind bei Brennkraftmaschinen mit mindestens zwei Einlassventilen und/oder mindestens zwei Auslassventilen je Verbrennungsraum die Klemmelemente von jeweils mindestens zwei der Einlassventile und/oder der Auslassventile über ein Brückenelement miteinander verbunden. Auf diese Weise können bei Mehrventil-Brennkraftmaschinen jeweils die Klemmelemente der Einlass- bzw. der Auslassventile eines Verbrennungsraums über die Ventilanordnung gemeinsam gesteuert werden. Vorteilhafterweise weist das Klemmelement mindestens einen piezoelektrischen Aktor zur Betätigung des Klemmelements auf. Piezoelektrische Aktoren haben den Vorteil, dass sie besonders kurze Ansprechzeiten aufweisen und innerhalb von etwa 20 ms nach einem entsprechenden Steuersignal ein Festklemmen des Klemmelements relativ zu der Ventilführung bewirken. Das bedeutet, dass die Ansprechzeiten der Ventile der erfindungsgemäßen Brennkraftmaschine etwa um den Faktor 10 - 20 verkürzt werden können.

Gemäß einer vorteilhaften Weiterbildung der Erfindung ist das Klemmelement als ein Klemmring ausgebildet, der umfangsseitig einen Spalt aufweist, in dem der mindestens eine piezoelektrische Aktor derart angeordnet ist, dass eine Anregung des piezoelektrischen Aktors zu einer Vergrößerung des Umfangs des Klemmrings und zu einem Festlegen des Klemmrings in der Klemmelementführung führt. Im entspannten Zustand der piezoelektrischen Aktoren weist der Klemmring einen Außendurchmesser auf, der kleiner als der Innendurchmesser der Ventilführung ist; der Klemmring ist innerhalb der Ventilführung axial verschiebbar. Im erregten Zustand der piezoelektrischen Aktoren, dehnen sich diese aus und erweitern den Spalt in dem Klemmring, wodurch dessen Außendurchmesser so weit vergrößert wird, bis die Außenfläche des Klemmrings an der Innenfläche der Ventilführung anliegt. Durch die weiterhin wirkende Kraft des erregten piezoelektrischen Aktors wird der Klemmring mittels Reibschluss relativ zu der Ventilführung festgelegt.

Es ist aber auch denkbar, den mindestens einen piezoelektrischen Aktor derart in dem Spalt des Klemmrings anzuordnen, dass der Klemmring im entspannten Zustand der piezoelektrischen Aktoren mit seinem Außenumfang an dem Innenumfang der Ventilführung anliegt und mittels Reibschluss an einer axialen Bewegung innerhalb der Ventilführung gehindert wird. In diesem Fall würde eine Anregung der piezoelektrischen Aktoren zu einer Verringerung des Umfangs des Klemmrings führen, wodurch der Klemmring axial verschoben werden könnte.

Gemäß einer anderen vorteilhaften Weiterbildung der vorliegenden Erfindung wird vorgeschlagen, dass das Klemmelement als ein Klemmring ausgebildet ist, der umfangsseitig einen Spalt aufweist, in dem zwei zueinander beabstandete Klemmbacken derart angeordnet sind, dass eine Vergrößerung des Abstands zwischen den Klemmbacken zu einer Vergrößerung des Umfangs des Klemmrings und zu einem Festlegen des Klemmrings in der Klemmelementführung führt, wobei in dem Abstand zwischen den Klemmbacken der mindestens eine piezoelektrische Aktor derart angeordnet ist, dass eine Anregung des piezoelektrischen Aktors zu einer Vergrößerung des Abstands zwischen den Klemmbacken führt. Im entspannten Zustand der piezoelektrischen Aktoren weist der Klemmring einen Außendurchmesser auf, der kleiner als der Innendurchmesser der Ventilführung ist; der Klemmring ist innerhalb der Ventilführung axial verschiebbar. Im erregten Zustand der piezoelektrischen Aktoren, dehnen sich diese aus und erweitern den Abstand zwischen den Klemmbacken. Die auseinandergedrückten Klemmbacken erweitern den Spalt in dem Klemmring, wodurch dessen Außendurchmesser so weit vergrößert wird, bis die Außenfläche des Klemmrings an der Innenfläche der Ventilführung anliegt. Durch die weiterhin wirkende Kraft des erregten piezoelektrischen Aktors wird der Klemmring mittels Reibschluss relativ zu der Ventilführung festgelegt. Es ist denkbar, an einem Klemmring auch mehrere Spalte vorzusehen. Zumindest in einem Teil der Spalte könnten in einem solchen Fall piezoelektrische Aktoren bzw. Klemmbacken mit piezoelektrischen Aktoren angeordnet sein.

Die Klemmbacken können an dem Klemmring in dem Spalt befestigt sein. Bei dieser Ausführungsform bewegen sich die Klemmbacken und die piezoelektrischen Aktoren innerhalb der Klemmelementführung in axialer Richtung zusammen mit dem Klemmring.

Alternativ wird gemäß einer besonders vorteilhaften Weiterbildung der Erfindung vorgeschlagen, dass die Klemmbacken relativ zu der Klemmelementführung in axialer Richtung festgelegt sind. Das hat den Vorteil, dass die Klemmbacken und die piezoelektrischen Aktoren sich nicht innerhalb der Klemmelementführung in axialer Richtung zusammen mit dem Klemmring bewegen.

Gemäß einer bevorzugten Weiterbildung der erfindungsgemäßen Brennkraftmaschine wird vorgeschlagen, dass das Klemmelement als ein Klemmring ausgebildet ist, auf den mindestens eine relativ zu der Klemmelementführung in axialer Richtung festgelegte Klemmbacke wirkt, die jeweils mittels des mindestens einen piezoelektrischen Aktors derart radial nach innen verschiebbar ist, dass sie von außen auf den Klemmring wirkt. Es sind zwei grundsätzliche Ausführungsformen dieser Weiterbildung denkbar.

Bei der ersten Ausführungsform hat der Klemmring einen Außendurchmesser, der kleiner ist als der Innendurchmesser der Ventilführung. Der Klemmring ist im entspannten Zustand der piezoelektrischen Aktoren innerhalb der Klemmelementführung axial verschiebbar. Im erregten Zustand der piezoelektrischen Aktoren werden die Klemmbacken radial nach innen verschoben bis die Innenflächen der Klemmbacken auf der Außenfläche des Klemmrings aufliegen. Durch die weiterhin wirkende Kraft der piezoelektrischen Aktoren wird der Klemmring durch die Klemmbacken mittels Reibschluss an einer axialen Bewegungen innerhalb der Klemmelementführung gehindert. Der Klemmring ist in der Klemmelementführung relativ zu der Ventilführung festgelegt. Aus statischen Gründen ist es sinnvoll, dass der Klemmring bei dieser Ausführungsform keinen umfangseitigen Spalt aufweist.

Bei der zweiten Ausführungsform ist der Klemmring im entspannten Zustand der piezoelektrischen Aktoren innerhalb der Klemmelementführung nicht axial verschiebbar, weil er einen Außendurchmesser hat, der größer ist als der Innendurchmesser der Klemmelementführung. Die Außenfläche des Klemmrings liegt an der Innenfläche der Klemmelementführung und der Klemmring ist mittels Reibschluss an der Klemmelementführung festgelegt. Im erregten Zustand der piezoelektrischen Aktoren werden die Klemmbacken radial nach innen verschoben bis die Innenflächen der Klemmbacken auf der Außenfläche des Klemmrings aufliegen. Durch die weiterhin wirkende Kraft der piezoelektrischen Aktoren wirken die Klemmbacken derart auf den Klemmring, dass dessen Außenumfang verringert wird. Der Klemmring weist sinnvollerweise einen umfangsseitigen Spalt auf, dessen Breite durch die Kraft der Klemmbacken vermindert wird. Der Klemmring hat nun einen Außendurchmesser, der kleiner ist als der Innendurchmesser der Klemmelementführung, und ist innerhalb der Klemmelementführung axial verschiebbar. Um den Klemmring in einer gewünschten Ventilendhubstellung relativ zu der Klemmelementführung festzulegen, werden die piezoelektrischen Aktoren wieder entspannt.

Als eine weitere Lösung der Aufgabe der vorliegenden Erfindung wird ausgehend von der Ventilanordnung der eingangs genannten Art vorgeschlagen, dass das Ventil mittels eines elektrisch betätigbaren Klemmelements relativ zu der Ventilführung festlegbar ist.

Vorteilhafterweise ist das Ventil als ein Einlassventil zum Einlass von Kraftstoff oder eines Kraftstoff-Luft-Gemisches in einen Verbrennungsraum einer Brennkraftmaschine oder als Auslassventil zum Auslass von Verbrennungsabgasen aus dem Verbrennungsraum ausgebildet. Insbesondere beim Einsatz als Einlass- oder Auslassventil einer Brennkraftmaschine kommen die besonderen Vorteile der erfindungsgemäßen Ventile zum Tragen.

### Zeichnungen

Nachfolgend werden drei bevorzugte Ausführungsbeispiele der vorliegenden Erfindung anhand der Zeichnung näher erläutert. Es zeigen:
- Figur 1a: eine erfindungsgemäße Brennkraftmaschine im Ausschnitt mit einem Befestigungselement gemäß einer ersten Ausführungsform in Frontansicht, teilweise im Schnitt;
- Figur 1b: das Befestigungselement aus Figur 1a in Draufsicht, im Schnitt entlang der Linie A-A;
- Figur 2a: ein Befestigungselement gemäß einer zweiten Ausführungsform in Frontansicht;
- Figur 2b: das Befestigungselement aus Figur 2a in Seitenansicht, teilweise im Schnitt;
- Figur 2c: das Befestigungselement aus den Figuren 2a, 2b in Draufsicht im Schnitt entlang der Linie B-B;
- Figur 3a: ein Befestigungselement gemäß einer dritten Ausführungsform in Frontsicht, teilweise im Schnitt;
- Figur 3b: das Befestigungselement aus Figur 3a in Draufsicht, im Schnitt entlang der Linie C-C;
- Figur 4a: ein Brückenelement zum Verbinden der Klemmelement zweier Ventile in Frontansicht; und
- Figur 4b: das Brückenelement aus Figur 4a in Seitenansicht.

### Beschreibung der Ausführungsbeispiele

In Figur 1a ist eine erfindungsgemäße Brennkraftmaschine 1 im Ausschnitt dargestellt. In einem Zylinderkopf 2 der Brennkraftmaschine 1 ist eine Ventilführung 3 ausgebildet, in der ein Ventil 4 geführt wird. Das Ventil 4 schließt oder öffnet den Zugang zu einem Verbrennungsraum 5 der Brennkraftmaschine 1. Zum Schließen des Zugangs wird ein Ventilteller 6 des Ventils 4 mittels einer Ventilfeder 7 gegen einen Ventilsitz 8 gedrückt, der an dem Zugang zu dem Verbrennungsraum 5 ausgebildet ist. Das Ventil 4 wird mittels einer hydraulischen oder pneumatischen Ventilbetätigungsanordnung 21 betätigt.

Ein Ventilschaft 9 des Ventils 4 ist in der Ventilführung 3 axial verschiebbar gelagert. Der Ventilschaft 9 weist einen Hubanschlag 10 auf. Das Ventil 4 ist als ein Einlassventil zum Einlass von Kraftstoff oder eines Kraftstoff-Luft-Gemisches in den Verbrennungsraum 5 vor dem Verbrennungsvorgang ausgebildet. Das Ventil 4 könnte jedoch auch als ein Auslassventil zum Auslass der Verbrennungsabgase aus dem Verbrennungsraum 5 nach dem Verbrennungsvorgang ausgebildet sein, ohne dass sich eine Änderung im Aufbau des Ventils 4 ergeben würde.

Innerhalb einer Klemmelementführung 20 ist ein als Klemmelement, insbesondere als Klemmring 11, ausgebildetes Befestigungselement angeordnet. Der Klemmring 11 weist umfangsseitig einen Spalt 12 auf, in dem ein piezoelektrischer Aktor 13 derart angeordnet ist, dass eine Anregung des piezoelektrischen Aktors 13 zu einer Vergrößerung der Breite des Spaltes 12 und damit zu einer Vergrößerung des Umfangs des Klemmrings 11 führt.

Der Klemmring 11 ist bei entspanntem piezoelektrischem Aktor 13 innerhalb der Klemmelementführung 20 axial verschiebbar. Der Hubanschlag 10 des Ventilschafts 9 trifft bei einer Ventilöffnungsbewegung auf den Klemmring 11. Durch axiales Verschieben des Klemmrings 11 innerhalb der Klemmelementführung 20 kann also der Ventilhub des Ventils 4 eingestellt werden. Der Klemmring 11 kann in entspanntem Zustand des piezoelektrischen Aktors 13 in Richtung eines größeren Ventilhubs entgegen der Kraft eines Federelements 14 mittels einer hydraulischen Verstellanordnung 15 innerhalb der Klemmelementführung 20 axial verschoben werden. Durch Ansteuern der hydraulischen Verstellanordnung 15 kann die gewünschte Ventilhubendstellung mittels des Klemmrings 11 eingestellt werden. In der gewünschten Ventilhubendstellung wird dann der piezoelektrische Aktor 13 aktiviert und der Klemmring 11 in der Klemmelementführung 20 relativ zu der Ventilführung 3 festgelegt.

In den nachfolgenden Figuren werden für die gleichen Bauteile übereinstimmende Bezugszeichen verwendet.

In Figur 1b ist der Klemmring 11 aus Figur 1a in Draufsicht im Schnitt entlang der Linie A-A dargestellt.

In Figur 2a ist das Befestigungselement gemäß einer zweiten Ausführungsform dargestellt. Das Befestigungselement gemäß der zweiten Ausführungsform weist ebenfalls einen Klemmring 11 mit einem umfangsseitig angeordneten Spalt 12 auf.

In dem Spalt 12 sind zwei zueinander beabstandete Klemmbacken 16 derart angeordnet, dass eine Vergrößerung des Abstands 17 zwischen den Klemmbacken 16 zu einer Vergrößerung des Umfangs des Klemmrings 11 führt. In dem Abstand 17 zwischen den Klemmbacken 16 sind zwei piezoelektrische Aktoren 13 derart angeordnet, dass eine Anregung der piezoelektrischen Aktoren 13 zu einer Vergrößerung des Abstands 17 zwischen den Klemmbacken 16 führt. Somit kann durch eine Aktivierung der piezoelektrischen Aktoren 13 der Umfang des Klemmrings 11 vergrößert und dieser in der Klemmelementführung 20 relativ zu der Ventilführung 3 festgelegt werden. Die Klemmbacken 16 sind relativ zu der Klemmelementführung 20 in dem Zylinderkopf 2 in axialer Richtung festgelegt. Zum Einstellen einer gewünschten Ventilhubendstellung wird der Klemmring 11 mittels der hydraulischen Verstellanordnung 15 bzw. mittels des Federelements 14 relativ zu den Klemmbacken 16 innerhalb der Ventilführung 3 axial verschoben. Nach Erreichen der gewünschten Ventilhubendstellung werden die piezoelektronischen Aktoren 13 aktiviert und der Klemmring 11 ist in der Klemmelementführung 20 relativ zu der Ventilführung 3 festgelegt.

In Figur 2b ist das Befestigungselement aus Figur 2a in Seitenansicht dargestellt. Die Figur 2c zeigt das Befestigungselement aus den Figuren 2a und 2b in Draufsicht im Schnitt entlang der Linie B-B.

In Figur 3a ist ein Befestigungselement gemäß einer dritten Ausführungsform dargestellt. Das Befestigungselement weist ebenfalls einen in entspanntem Zustand innerhalb der Klemmelementführung 20 axial verschiebbar gelagerten Klemmring 11 auf. Im Innenumfang der Klemmelementführung 20 ist eine Klemmbacke 18 ausgebildet, die mittels eines piezoelektrischen Aktors 13 derart radial nach innen verschiebbar ist, dass sie von außen auf den Klemmring 11 wirkt und ihn innerhalb der Klemmelementführung 20 gegen axiales Verschieben sichert. Auch bei dieser Ausführungsform erfolgt die Einstellung einer gewünschten Ventilhubendstellung durch ein axiales Verschieben des Klemmrings 11 mittels der hydraulischen Verstellanordnung. 15 entgegen der Kraft des Federelements 14.

In Figur 3b ist das Befestigungselement gemäß Figur 3a in Draufsicht im Schnitt entlang der Linie C-C dargestellt.

Bei Brennkraftmaschinen 1 mit mindestens zwei Einlassventilen und/oder mindestens zwei Auslassventilen können die Klemmelemente 11 von jeweils mehreren der Einlassventile bzw. der Auslassventile über ein Brückenelement 19 miteinander verbunden werden.

In den Figuren 4a und 4b ist ein derartiges Brückenelement 19 dargestellt, durch das die Klemmelemente 11 zweier Ventile 4 miteinander verbunden sind.

## Patentansprüche

1. Brennkraftmaschine mit mindestens einem Verbrennungsraum (5), der mindestens zwei jeweils in einer Ventilführung (3) geführte und hydraulisch oder pneumatisch betätigbare Ventile (4) aufweist, nämlich ein Einlassventil zum Einlass von Kraftstoff oder eines Kraftstoff-Luft-Gemisches in den Verbrennungsraum (5) vor dem Verbrennungsvorgang und ein Auslassventil zum Auslass der Verbrennungsabgase aus dem Verbrennungsraum (5) nach dem Verbrennungsvorgang, dadurch gekenzeichnet, dass die Ventile (4) jeweils mittels eines elektrisch betätigbaren Klemmelements relativ zu der Ventilführung (3) festlegbar sind.

2. Brennkraftmaschine nach Anspruch 1, **dadurch gekennzeichnet, dass** der Ventilschaft (9) einen Hubanschlag (10) aufweist, der beim Öffnen des Ventils (4) auf das Klemmelement trifft, und dass das Klemmelement in entspanntem Zustand durch den Hubanschlag (10) in einer Klemmelementführung (20) relativ zu der Ventilführung (3) entgegen der Kraft eines Federelements (14) axial verschiebbar ist.

3. Brennkraftmaschine nach Anspruch 1, **dadurch gekennzeichnet, dass** der Ventilschaft (9) einen Hubanschlag (10) aufweist, der beim Öffnen des Ventils (4) auf das Klemmelement trifft, und dass das Klemmelement in entspanntem Zustand in der Klemmelementführung (20) relativ zu der Ventilführung (3) entgegen der Kraft eines Federelements (14) hydraulisch oder pneumatisch axial verschiebbar ist.

4. Brennkraftmaschine nach Anspruch 2 oder 3 mit mindestens zwei Einlassventilen und/oder mindestens zwei Auslassventilen je Verbrennungsraum (5), **dadurch gekennzeichnet, dass** die Klemmelemente von jeweils mindestens zwei der Einlassventile und/oder der Auslassventile über ein Brückenelement (19) miteinander verbunden sind.

5. Brennkraftmaschine nach einem der Ansprüche 1. bis 4, **dadurch gekennzeichnet, dass** das Klemmelement mindestens einen piezoelektrischen Aktor (13) zur Betätigung des Klemmelements aufweist.

6. Brennkraftmaschine nach Anspruch 5, **dadurch gekennzeichnet, dass** das Klemmelement als ein Klemmring (11) ausgebildet ist, der umfangsseitig einen Spalt (12) aufweist, in dem der mindestens eine piezoelektrische Aktor (13) derart angeordnet ist, dass eine Anregung des piezoelektrischen Aktors (13) zu einer Vergrößerung des Umfangs des Klemmrings (11) und zu einem Festlegen des Klemmrings (11) in der Klemmelementführung (20) führt.

7. Brennkraftmaschine nach Anspruch 5, **dadurch gekennzeichnet, dass** das Klemmelement als ein Klemmring (11) ausgebildet ist, der umfangsseitig einen Spalt (12) aufweist, in dem zwei zueinander beabstandete Klemmbacken (16) derart angeordnet sind, dass eine Vergrößerung des Abstands (17) zwischen den Klemmbacken (16) zu einer Vergrößerung des Umfangs des Klemmrings (11) und zu einem Festlegen des Klemmrings (11) in der Klemmelementführung (20) führt, wobei in dem Abstand (17) zwischen den Klemmbacken (16) der mindestens eine piezoelektrische Aktor (13) derart angeordnet ist, dass eine Anregung des piezoelektrischen Aktors (13) zu einer Vergrößerung des Abstands (17) zwischen den Klemmbacken (16) führt.

8. Brennkraftmaschine nach Anspruch 7, **dadurch gekennzeichnet, dass** die Klemmbacken (16) relativ zu der Klemmelementführung (20) in axialer Richtung festgelegt sind.

9. Brennkraftmaschine nach Anspruch 5, **dadurch gekennzeichnet, dass** das Klemmelement als ein Klemmring (11) ausgebildet ist, auf den mindestens eine relativ zu der Klemmelementführung (20) in axialer Richtung festgelegte Klemmbacke (18) wirkt, die mittels des mindestens einen piezoelektrischen Aktors (13) derart radial nach innen verschiebbar sind, dass sie von außen auf den Klemmring (11) wirken.

10. Ventilanordnung umfassend eine Ventilführung (3) und ein hydraulisch oder pneumatisch betätigbares und in der Ventilführung (3) geführtes Ventil (4), **dadurch gekennzeichnet, dass** das Ventil (4) mittels eines elektrisch betätigbaren Klemmelements relativ zu der Ventilführung (3) festlegbar ist.

11. Ventilanordnung nach Anspruch 10, **dadurch gekennzeichnet, dass** das Ventil (4) als ein Einlassventil zum Einlass von Kraftstoff oder eines Kraftstoff-Luft-Gemisches in einen Verbrennungsraum (5) einer Brennkraftmaschine oder als Auslassventil zum Auslass von Verbrennungsabgasen aus dem Verbrennungsraum (5) ausgebildet ist.

## Claims

1. Internal combustion engine, with at least one combustion space (5) which has at least two hydraulically or pneumatically actuable valves (4) guided in each case in a valve guide (3), to be precise an inlet valve for the inlet of fuel or of a fuel/air mixture into the combustion space (5) prior to the combustion operation and outlet valve for the outlet of the combustion exhaust gases from the combustion space (5) after the combustion operation, **characterized in that** the valves (4) can be fixed in relation to the valve guide (3) in each case by means of an electrically actuable clamping element.

2. Internal combustion engine according to Claim 1, **characterized in that** the valve stem (9) has a stroke stop (10) which impinges onto the clamping element during the opening of the valve (4), and **in that**, in the detensioned state, the clamping element can be displaced axially in a clamping-element guide (20) in relation to the valve guide (3) counter to the force of a spring element (14) by means of the stroke stop (10).

3. Internal combustion engine according to Claim 1, **characterized in that** the valve stem (9) has a stroke stop (10) which impinges onto the clamping element during the opening of the valve (4), and **in that**, in the detensioned state, the clamping element can be displaced axially, hydraulically or pneumatically, in the clamping-element guide (20) in relation to the valve guide (3) counter to the force of a spring element (14).

4. Internal combustion engine according to Claim 2 or 3, with at least two inlet valves and/or at least two outlet valves for each combustion space (5), **characterized in that** the clamping elements of in each case at least two of the inlet valves and/or of the outlet valves are connected to one another via a bridge element (19).

5. Internal combustion engine according to one of Claims 1 to 4, **characterized in that** the clamping element has at least one piezoelectric actuator (13) for the actuation of the clamping element.

6. Internal combustion engine according to Claim 5, **characterized in that** the clamping element is designed as a clamping ring (11) which circumferentially has a gap (12) in which the at least one piezoelectric actuator (13) is arranged in such a way that an excitation of the piezoelectric actuator (13) leads to an enlargement of the circumference of the clamping ring (11) and to a fixing of the clamping ring (11) in the clamping-element guide (20).

7. Internal combustion engine according to Claim 5, **characterized in that** the clamping element is designed as a clamping ring (11) which circumferentially has a gap (12) in which two clamping jaws (16) spaced apart from one another are arranged in such a way that an enlargement of the spacing (17) between the clamping jaws (16) leads to an enlargement of the circumference of the clamping ring (11) and to a fixing of the clamping ring (11) in the clamping-element guide (20), the at least one piezoelectric actuator (13) being arranged in the spacing (17) between the clamping jaws (16) in such a way that an excitation of the piezoelectric actuator (13) leads to an enlargement of the spacing (17) between the clamping jaws (16).

8. Internal combustion engine according to Claim 7, **characterized in that** the clamping jaws (16) are fixed in the axial direction in relation to the clamping-element guide (20).

9. Internal combustion engine according to Claim 5, **characterized in that** the clamping element is designed as a clamping ring (11), on which acts at least one clamping jaw (18) fixed in the axial direction in relation to the clamping-element guide (20), the said clamping jaws being displaceable radially inwards by means of the at least one piezoelectric actuator (13) in such a way that they act on the clamping ring (11) from outside.

10. Valve arrangement, comprising a valve guide (3) and a hydraulically or pneumatically actuable valve (4) guided in the valve guide (3), **characterized in that** the valve (4) can be fixed in relation to the valve guide (3) by means of an electrically actuable clamping element.

11. Valve arrangement according to Claim 10, **characterized in that** the valve (4) is designed as an inlet valve for the inlet of fuel or of a fuel/air mixture into a combustion space (5) of an internal combustion engine or as an outlet valve for the outlet of combustion exhaust gases from the combustion space (5).

## Revendications

1. Moteur à combustion interne doté d'au moins une chambre de combustion (5) qui comporte au moins deux soupapes (4) à actionnement hydraulique ou pneumatique placées respectivement dans un guide de soupape (3), et plus précisément une soupape d'admission pour l'entrée du carburant ou d'un mélange de carburant et d'air dans la chambre de combustion (5) avant le processus de combustion et une soupape d'échappement (5) pour l'évacuation des gaz perdus de la combustion de la chambre de combustion (5) après le processus de combustion,
**caractérisé en ce que**
les soupapes (4) sont respectivement fixées par rapport au guide de soupape (3) à l'aide d'un élément de serrage à actionnement électrique.

2. Moteur à combustion interne selon la revendication 1,
**caractérisé en ce que**
la tige de soupape (9) comporte une butée de course (10) qui rencontre l'élément de serrage à l'ouverture de la soupape (4) et l'élément de serrage à l'état non contraint peut être déplacé sur le plan axial par rapport au guide de soupape (3) contre la force d'un élément à ressort (14) à l'aide de la butée de course (10) dans un guide d'élément de serrage (20).

3. Moteur à combustion interne selon la revendication 1,
**caractérisé en ce que**
la tige de soupape (9) comporte une butée de course (10) qui rencontre l'élément de serrage à l'ouverture de la soupape (4) et l'élément de serrage à l'état non contraint peut être déplacé de manière hydraulique ou pneumatique sur le plan axial par rapport au guide de soupape (3) contre la force d'un élément à ressort (14).

4. Moteur à combustion interne selon la revendication 2 ou 3 doté d'au moins deux soupapes d'admission et/ou d'au moins deux soupapes d'échappement par chambre de combustion (5),
**caractérisé en ce que**
les éléments de serrage de chaque fois au moins deux des soupapes d'admission et/ou des soupapes d'échappement, sont reliés les uns aux autres par un élément de pontage (19)

5. Moteur à combustion interne selon l'une quelconque des revendications 1 à 4,
**caractérisé en ce que**
l'élément de serrage comporte au moins un actionneur piézoélectrique (13) pour actionner l'élément de serrage.

6. Moteur à combustion interne selon la revendication 5,
**caractérisé en ce que**
l'élément de serrage est conçu en tant qu'anneau de serrage (11) qui comporte à la périphérie une fente (12) dans laquelle est disposé au moins un actionneur piézoélectrique (13) de manière à ce qu'une excitation de l'actionneur piézoélectrique (13) entraîne une augmentation de la périphérie de l'anneau de serrage (11) et une fixation de l'anneau de serrage (11) dans le guide de l'élément de serrage (20).

7. Moteur à combustion interne selon la revendication 5,
**caractérisé en ce que**
l'élément de serrage est un anneau de serrage (11) dont la périphérie comporte une fente (12), dans laquelle deux mâchoires de serrage (16) éloignées l'une de l'autre sont disposées pour qu'une augmentation de l'écart (17) entre les mâchoires de serrage (16) entraîne une augmentation de la périphérie de l'anneau de serrage (11) et une fixation de l'anneau de serrage (11) dans le guide de l'élément de serrage (20) avec dans l'écart (17) entre les mâchoires de serrage (16) ), au moins un actionneur piézoélectrique (13) dont l'excitation entraîne une augmentation de l'écart (17) entre les mâchoires de serrage (16).

8. Moteur à combustion interne selon la revendication 7,
**caractérisé en ce que**
les mâchoires de serrage (16) sont fixées dans la direction axiale par rapport au guide de l'élément de serrage (20).

9. Moteur à combustion interne selon la revendication 5,
**caractérisé en ce que**
l'élément de serrage est un anneau de serrage (11) sur lequel agit au moins une mâchoire de serrage (18) fixée dans la direction axiale par rapport au guide d'élément de serrage (20), en pouvant être déplacée radialement vers l'intérieur à l'aide d'au moins un actionneur piézoélectrique de manière à agir par l'extérieur sur l'anneau de serrage (11).

10. Configuration de soupapes comprenant un guide de soupape (3) et une soupape (4) à commande hydraulique ou pneumatique placée dans le guide de soupape (3),
**caractérisée en ce que**
la soupape (4) peut être fixée par rapport au guide de soupape (3) à l'aide d'un élément de serrage à commande électrique.

11. Configuration de soupapes selon la revendication 10,
**caractérisée en ce que**
la soupape (4) est conçue comme une soupape d'admission pour l'admission de carburant ou d'un mélange d'air et de carburant dans une chambre de combustion interne (5) d'un moteur à combustion interne ou comme une soupape d'échappement pour l'échappement des gaz perdus de la combustion de la chambre de combustion (5).
